# NEUE EUROPÄISCHE PATENTSCHRIFT

(11) **EP 0 005 764 B2**
(45) Veröffentlichungstag und Bekanntmachung des Hinweises auf die Entscheidung über den Einspruch: **30.03.1988**
(45) Hinweis auf die Patenterteilung: 20.01.1982
(21) Anmeldenummer: 79101508.4
(22) Anmeldetag: 17.05.1979
(51) Int. Cl.: E05D 15/06, E06B 3/50

(54) **Schiebe-Kipp-Tür oder -Fenster**
Sliding and tiltable window or door
Porte ou fenêtre coulissante et basculante

(30) Priorität: 02.06.1978 DE 2824206
(43) Veröffentlichungstag der Anmeldung: 12.12.1979
(73) Patentinhaber: Gretsch-Unitas GmbH Baubeschlagfabrik, D-71254 Ditzingen (DE)
(72) Erfinder: Maus, Julius, D-7000 Stuttgart 1 (DE)
(74) Vertreter: Schmid, Berthold, Dipl.-Ing.

(56) Entgegenhaltungen:
- AT-B- 309 763
- AT-B- 337 570
- CH-A- 481 304
- DE-A- 631 063
- DE-A- 1 185 948
- DE-A- 1 708 275
- DE-A- 1 784 908
- DE-A- 2 006 133
- DE-A- 2 525 837
- DE-A- 2 536 089
- DE-A- 2 603 240
- DE-C- 1 559 786
- DE-U- 1 786 348
- DE-U- 1 965 136
- DE-U- 7 401 433
- DE-U- 7 430 724
- DE-U- 7 721 102
- FR-A- 2 244 366
- FR-E- 95 296
- "Fix-Katalog 61"
- Prospekt "Siegenia-KS-Portal"
- Konstruktionszeichnung A20/77b

## Beschreibung

Die Erfindung bezieht sich auf ein(e) Schiebe-Kipp-Tür oder -Fenster mit einem gegen den Blendrahmen abgedichteten Flügel, welcher zur Entlastung der unteren und oberen Dichtung mit einer auf einen Laufwagen wirkenden Flügel-Hebevorrichtung versehen und mittels mindestens einer oberseitigen, in einer Führungsschiene des Blendrahmens verschiebbaren Ausstellvorrichtung kippbar ist, wobei am unteren Flügelende an der Schliessseite eine lösbare Verrasteinrichtung vorgesehen ist. Ein derartiges Fenster bzw. eine solche Tür ist beispielsweise durch die DE-A 2006133 bekannt geworden. Beim Anheben dieses Flügels kommen zwar die oberen und unteren, zwischen Flügel und Blendrahmen befindlichen Dichtungen frei, jedoch werden die seitlichen Dichtungen zwischen Blend- und Flügelrahmen während der Flügel-Hubbewegung nicht freigegeben und sie sind infolgedessen einem nicht unerheblichen Verschleiss unterworfen. Diese Dichtungen werden erst durch das Kippen entlastet.

Des weiteren ist es bekannt, verschlussseitig am Flügel und Blendrahmen eine durch die Hebevorrichtung bzw. die Flügel-Hubbewegung betätigbare Abdrückvorrichtung vorzusehen (DE-C 1 559 786), jedoch bleibt dabei eine seitlich zwischen Flügel und Blendrahmen angeordnete Dichtung unter Vorspannung, so dass an dieser Stelle ein nicht zu vermeidender Dichtungsverschleiss auftritt.

Bei einem Kipp-Schiebe-Flügel nach der DE-A 2603240 ist vorgesehen, dass zur Entlastung der stirnseitig zwischen dem Flügel und dem Blendrahmen vorgesehenen Dichtung eine durch das Verschlussgetriebe betätigbare, in Verschieberichtung des Flügels wirksame Abdrückvorrichtung angebracht ist, und dass gleichzeitig mit der Hubbewegung des Abdrücknockens am Flügel eine geringfügige Schwenkbewegung der mit dem Verschlussgetriebe gekoppelten Ausstellvorrichtung zur Entlastung der oberen, seitlich zwischen Flügel und Blendrahmen angeordneten Dichtung erfolgt.

Der aus der DE-U 1 965136 bekannte Schiebeflügelbeschlag besitzt eine Verrasteinrichtung mit einem federbelasteten, flügelseitigen Verrasthebel, der in Einbaulage mit einem rahmenseitigen Schliessblech zusammenarbeitet. Der am unteren Flügelende anzuordnende Verrasthebel ist durch einen Betätigungsmechanismus gegen die Kraft einer Belastungsfeder auslösbar. Der Betätigungsmechanismus besitzt eine Schubstange, die mittels eines Drehglieds hin und her verschiebbar ist.

Die DE-A 631 063 offenbart einen Verschluss für Schiebetüren mit einer lösbaren Verrasteinrichtung am unteren Flügelende, die aus einem federbelasteten Verrasthebel des Flügels und einem Schliessblech od. dgl. am Rahmen besteht, wobei der Verrasthebel mittels eines Betätigungsmechanismus gegen die Kraft der Belastungsfeder auslösbar ist.

Die Aufgabe der Erfindung besteht darin, ein(e) Schiebe-Kipp-Tür oder -Fenster der eingangs genannten Art so weiterzubilden, dass auch bei Verwendung einer seitlich zwischen Flügel und Blendrahmen angeordneten Dichtung mit Beginn des Hebens sämtliche Dichtungen entlastet werden, und dass die Verrastung selbst bei angehobenem und gekipptem Flügel wirksam ist.

Zur Lösung dieser Aufgabe wird erfindungsgemäss vorgeschlagen, dass die Schiebe-Kipp-Tür oder das Schiebe-Kipp-Fenster gemäss dem Oberbegriff des Anspruchs 1 entsprechend dem kennzeichnenden Teil dieses Anspruchs ausgebildet ist. Bei dieser Tür bzw. diesem Fenster ist nicht nur mit der Hubbewegung eine Querbewegung in Verschieberichtung gekoppelt, vielmehr erfolgt gleichzeitig auch noch eine geringfügige Entfernung des oberen Flügelteils von den seitlich angeordneten, oberen Dichtungen, so dass in der angestrebten Weise bei Betätigung der Hebevorrichtung zugleich alle Dichtungen entlastet werden. Dadurch vermeidet man den Verschleiss beim Öffnen und gegebenenfalls auch beim späteren Verschieben und erzielt stattdessen eine lange Lebensdauer aller Dichtungen.

Es ist ohne weiteres möglich und beim Ausführungsbeispiel auch vorgesehen, die für die genannten Bewegungen massgeblichen Teile so auszubilden und anzuordnen, dass die Abdrückvorrichtung erst nach einer gewissen Anhebung des Flügels in Tätigkeit tritt. Die seitliche Verschiebung beim Abdrücken liegt in der Grössenordnung von annähernd 1 cm. Die Verrastung am unteren Flügelende verhindert ein unerwünschtes Verschieben, d.h. Öffnen des Flügels. Diese Verrasteinrichtung ist selbst bei gekipptem Flügel wirksam und bildet demnach eine Einbruchsicherung. Ein Verschieben des angehobenen und gekippten Flügels ist also nur möglich, wenn man den Verrasthebel gegen den Widerstand seiner Belastungsfeder in Ausrastrichtung bewegt, inbesondere verschwenkt. Dazu dient der Betätigungsmechanismus, der aus der Natur der Sache heraus von Hand betätigt werden muss. Zweckmässigerweise bildet man auch den Betätigungsmechanismus selbstrückstellend aus, so dass der Verrasthebel auch bei ganz oder teilweise in die Öffnungslage verschobenem Flügel in die Verraststellung zurückkehren kann. Wenn man den Verrasthebel mit einer Auflaufschräge versieht, so verrastet er beim nachfolgenden Schliessen des Flügels automatisch wieder mit seinem Schliessblech od. dgl. Um ein unbefugtes Einwirken auf den Betätigungsmechanismus zu vermeiden, kann man ihn abschliessbar ausbilden und/ oder als Betätigungsorgan unmittelbar einen Schlüssel vorsehen.

In der Zeichnung sind Ausführungsbeispiele der Erfindung dargestellt.

Es zeigen:
Fig. 1 die Vorderansicht eines Blendrahmens mit einem Hebe-Schiebe-Kippflügel und einem zweiten Flügel, Fig. 2 in vergrössertem Massstab einen Schnitt durch die linke untere Ecke der Fig. 1 bei abgesenktem Hebe-Schiebe-Kippflügel, und
Fig. 3 bei angehobenem Flügel,
Fig.4 teilweise in Ansicht und teilweise geschnitten in vergrösserter Darstellung eine Einzelheit im Bereich des Griffes des Hebe-Schiebe-Kippflügels,
Fig. 5 eine vergleichbare Darstellung,
Fig. 6 in vergrösserter Darstellung einen Vertikalschnitt durch die linke obere Ecke der Fig. 1,
Fig. 7 einen Schnitt gemäss der Linie VII-VII der Fig. 6,
Fig. 8 eine Draufsicht auf Fig. 6 bei weggelassenem oberen Blendrahmenholm,
Fig. 9 einen abgebrochenen Schnitt gemäss der Linie IX-IX der Fig. 1.

In den Blendrahmen 1 ist ein Hebe-Schiebe-Kippflügel 2 eingesetzt, der entlang einem zweiten, als festes Feld ausgebildeten Flügel 3 verschiebbar ist. Der Hebe-Schiebe-Kippflügel ist über vorzugsweise zwei Laufwagen 4 auf einer Laufschiene 5 des Blendrahmens 1 abgestützt. An der Flügelunterseite befindet sich im Bereich jedes Laufwagens ein Hubnocken 6, der durch die obere Begrenzung eines Führungsschlitzes 7 gebildet ist. Der Führungsschlitz befindet sich an einem an der Flügelunterseite angeschraubten Beschlagteil 8. Er wird von einer Rolle 9 durchsetzt, die in zwei parallelen Wangen 10 des Laufwagens gehalten ist, welche sich beidseits des Führungsschlitzes 7 befinden. Dreht man die Handkurbel 11 (Fig.1) beispielsweise im Uhrzeigersinn, so wird diese Drehbewegung über ein Gestänge auf die Laufwagen 4 übertragen, die sich relativ zum Flügel 2 in Pfeilrichtung 12 bewegen. Dabei gleitet dann die Rolle 9 entlang dem Hubnocken 6 und bewirkt die Anhebung des Flügels in Richtung des Pfeils 13.

Die Drehbewegung der Handkurbel wird in geeigneter und bekannter Weise auf die Schubstange 14 übertragen. Beim Anheben des Flügels 2 bewegt sie sich nach oben. Sie trägt im Bereich der linken unteren Flügelecke einen Abdrückkeil 15, der mit einem Gegenkeil 16 des Blendrahmens 1 eine Abdrückvorrichtung 17 bildet. Beim Ausführungsbeispiel hat der Abdrückkeil 15 vom Gegenkeil 16 bei abgesenktem Flügel 2 einen geringen Abstand, der allerdings nicht unbedingt erforderlich ist. Sobald die Schrägfläche 18 des Abdrückkeils 15 an der Schrägfläche 19 des Gegenkeils 16 anliegt, bewirkt das Anheben des Flügels 2 in Pfeilrichtung 13 gleichzeitig ein Abdrükken, d.h. Verschieben in Pfeilrichtung 20. Infolgedessen kommt der Flügel während dieser Anhebebewegung sowohl von der unteren Dichtung als auch den beiden seitlichen Dichtungen los. Wie später noch erläutert wird, erreicht man mit Hilfe einer Ausstellvorrichtung zugleich auch das Freikommen der Dichtung am oberen Flügelende.

Die beiden Schrägflächen verlaufen vorzugsweise unter 45°, und ihre Richtung ist so gewählt, dass aus der Hubbewegung des Flügels 2 im Sinne des Pfeils 13 die Querverschiebung in Pfeilrichtung 20 resultiert. Der Abdrückteil 15 besteht aus einem hoch abriebfesten Material guter Gleiteigenschaft, insbesondere Kunststoff. Ausserdem bildet er einen Puffer, an dem der linke Vertikalholm des Flügels beim Schliessen auftrifft.

Die erwähnte Schubstange 14 oder eine mit ihr gekuppelte, weiterführende Schubstange ist über eine Eckumlenkung 21 mit wenigstens einer, vorzugsweise aber mehreren, nebeneinander am oberen Ende des Hebe-Schiebe-Kippflügels 2 vorgesehenen, vorzugsweise gleich ausgebildeten und miteinander gekuppelten Ausstellvorrichtungen 22 für den Flügel 2 verbunden. Jede Ausstellvorrichtung besitzt einen Ausstellarm 23, dessen blendrahmenartiges Ende ein Gleitstück 25 trägt, welches in einer Führungsschiene 25 des Blendrahmens 1 verschiebbar ist. Das Gleitstück ist drehbar an dem fest mit dem blendrahmenseitigen Ende des Ausstellarms 23 verbundenen Bolzen 26 gelagert. Ein am oberen Flügelende befestigtes Beschlagteil 27 trägt einen nach oben weisenden, in der Art eines Kulissensteines wirkenden Führungsbolzen oder Zapfen 28. Dieser greift in einen Führungsschlitz 29 des Ausstellarms 23 ein. Verschiebt man nun mit Hilfe der Schubstange 14 und der Eckumlenkung 21 eine obere Schubstange 30 in Pfeilrichtung 31, an welcher die Schwenkachse 32 des Ausstellarms 23 befestigt ist, so resultiert aus dieser Verschiebebewegung eine Schwenkbewegung des Ausstellarms 23 in die in Fig. 8 mit gestrichelten Linien gezeigte Lage. Weil der Ausstellarm auch am Blendrahmen drehbar gelagert ist, bewirkt die Verschiebung der Schubstange 30 das Verschwenken des oberen Flügelendes gegenüber dem Blendrahmen 1, d.h. die Kippung des Hebe-Schiebe-Kippflügels.

Der Führungsschlitz besitzt, wie beispielsweise Fig. 8 zeigt, eine winkelförmige Gestalt. Sein einer Schlitzteil 33, in dessen rechtem Ende sich der Zapfen 28 bei geschlossenem Flügel befindet, verläuft gegenüber der Flügelebene leicht geneigt. Der schräge Verlauf ist so gewählt, dass eine Relativverschiebung des Zapfens 28 in dem Schlitzteil 33 in Pfeilrichtung 34 eine geringfügige Kippbewegung des Flügels 2 zur Folge hat. Während der Verschiebung des einen Schlitzteils 33 gegenüber dem flügelfesten Zapfen 28 erfolgt die Anhebung des Flügels mit Hilfe der Hubvorrichtung 6, 9 und die Querabstellung mittels der Querabdrückvorrichtung 17. Die Handkurbel wird dabei beispielsweise um 90° gedreht. Während der zweiten 90°-Drehung der Handkurbel wird der Flügel nur noch unwesentlich angehoben, jedoch erfolgt nunmehr die eigentliche Kippbewegung des Flügels, weil jetzt der stark schräg verlaufende Schlitzteil 35 des Führungsschlitzes 29 entlang dem Zapfen 28 verschoben wird. Ob dabei auch noch eine Abdrückung erfolgt, hängt von der Ausbildung der Abdrückvorrichtung im einzelnen ab.

Das flügelseitige Ende der Ausstellvorrichtung, insbesondere eine nach unten gerichtete Verlängerung der Schwenkachse 32, läuft in der Kipp-Endlage am einen Schenkel 36 einer in Rückstellrichtung der Aussteifvorrichtung wirkenden Feder 37, insbesondere Bügelfeder auf. Auf diese Weise schaltet man das Spiel in der Ausstellvorrichtung aus, so dass der gekippte Flügel eine gute Stabilität erhält.

Die Auf- und Abbewegung der Schubstange 14 wird über eine Lasche 38 auf einen Glockenwinkel 39 übertragen und mit Hilfe einer zweiten Lasche 40 auf die Schubstange 30 aufgegeben. Der Glokkenwinkel 39 ist mit Hilfe der Achse 41 am Flügel 2 drehbar gelagert. Er besitzt einen hakenartigen Ansatz 41, der bei geschlossenem Flügel 2 ein Schliessblech 42 des Blendrahmens 1 hintergreift und damit eine Verriegelung an dieser oberen Flügelecke bewirkt. Das Schliessblech 42 ist zumindest in vertikaler Richtung einstellbar.

Eine ähnliche Verrasteinrichtung 43 ist auch an der unteren, schliessseitigen Flügelecke vorgesehen. Sie besteht im wesentlichen aus einem Verrasthebel 44, der mittels einer Druckfeder 45 in Pfeilrichtung 46 federbelastet und um eine Achse 47 an einem an der Unterseite des Flügels 2 befestigten Beschlagteil 48 drehbar ist. Aufgrund der Kraft der Betastungsfeder 45 nimmt der Verrasthebel normalerweise die in Fig. mit festen Linien gezeichnete Stellung ein. Dabei hintergreift er ein Schliessblech 49 od. dgl. des Blendrahmens 1. Wenn man von der vorerwähnten Verrastung an der schliessseitigen oberen Flügelecke absieht, so kann der Flügel 2 nur dann im Sinne des Pfeils 20 verschoben werden, wenn die Verrastung des Hebels 44 mit dem Schliessblech 49 gelöst wird. Dies erreicht man mit Hilfe eines besonderen Betätigungsmechanismus.

Der Betätigungsmechanismus für den Verrasthebel 44 weist eine Schubstange 50 auf, deren unteres, abgekröpftes Ende (Fig.3) an der nach oben weisenden Kante des Verrasthebels 44 aufliegt, insbesondere in eine dort befindliche Kerbe eingreift. Das obere Ende dieser Schubstange 50 ist, wie die Fig. 4 und 5, ausweisen, mit einem um eine Achse 51 drehbaren, doppelarmigen Hebel 52 gekuppelt. Dieser greift beispielsweise mit seinem hakenartigen Ende in einen Durchbruch der Schubstange 50 ein. Der in Fig. 4 rechte Hebelarm ist mit einer Schraubenzugfeder 53 verbunden, welche ihn im Uhrzeigersinne belastet. Ausserdem greift an diesem Hebelarm 54 ein laschenartiges Zwischenstück 55 an, das mit einem drehbaren Betätigungsorgan 56 gekuppelt bzw. kuppelbar ist. Dreht man letzteres im Sinne des Pfeils 57, so bewirkt das ein Anheben des Zwischenstücks 50, und aufgrund der Bewegungsumkehr mit Hilfe des doppelarmigen Hebels 52 eine Abwärtsbewegung der Schubstange 50 im Sinne des Pfeils 58. Das wiederum hat ein Verschwenken des Verrasthebels 44 der Verrasteinrichtung 43 entgegen dem Pfeil 46 zur Folge, wodurch der Verrasthebel vom Schliessblech 49 freikommt und den Flügel 2 an dieser Stelle freigibt. Das Betätigungsorgan 56 kann beispielsweise einem Schliesszylinder 59 angehören. In diesem Falle kann die Verrastung nur gelöst werden, wenn man den zugehörigen Schlüssel besitzt. Statt dessen kann man natürlich auch einen einfachen Drehgriff vorsehen. Wenn man das obere Ende des Zwischenstücks 55 mit Hilfe des Elements 60 in Pfeilrichtung 61 bewegt, so kann das als Nocken ausgebildete Betätigungsorgan 56 nicht mehr auf das Zwischenstück 55 einwirken. Anderseits kann dann über den Drehgriff oder Schlüssel ein Schloss betätigt werden.

Der zweite, als festes Feld ausgebildete Flügel 3 besitzt an seinem oberen Querholm 62, und zwar an dessen gegen den Hebe-Schiebe-Kippflügel weisenden Fläche 63 eine erste, randoffene Aufnahmenut 64 für eine Dichtleiste 65. Ausserdem ist am oberen Querholm 66 dieses Hebe-Schiebe-Kippflügels 2 eine zweite, gegen den Blendrahmen 1 hin randoffene Aufnahmenut 67 für eine Dichtleiste 68 vorgesehen. Sofern der Flügel 2 als Hebe-Schiebe-Kippflügel verwendet wird, setzt man lediglich in die erste Aufnahmenut 64 eine Dichtleiste 65 ein, deren Dichtlippen dann an der zugeordneten Flügelfläche 69 angedrückt werden. Soll der Flügel 70 aber als reiner Hebe-Schiebeflügel 70 verwendet werden so setzt man ausschliesslich in die zweite Aufnahmenut 67 eine Dichtleiste ein, die dann in der abgesenkten Flügelstellung mit ihrer Dichtlippe am zugeordneten Schenkel einer Führungsschiene aufliegt.

Die Dichtlippen der Dichtleiste 65 kommen vom Hebe-Schiebe-Kippflügel 2 frei, wenn dieser im Sinne des Pfeils 75 gekippt wird.

In einer vierten Befestigungsnut 77 ist das blendrahmenseitige Ende der Ausstellvorrichtung 22 abgestützt. Das flügelseitige Ende der Ausstellvorrichtung bzw. -vorrichtungen 22 ist in der dritten Nut 74 gehalten. Die vier Nuten 64, 67, 74 und 77 ermöglichen die gleichartige Bearbeitung der drei Rahmen, unabhängig davon, ob es sich um einen Hebe-Schiebe-Kippflügel oder lediglich um einen Hebe-Schiebeflügel handelt. Dies erleichtert sehr die Arbeit des Fensterbauers und ermöglicht grössere Seiten.

Damit der Verrasthebel 44 die Querabstellung nicht behindern kann, hat sein freies Hakenende bei geschlossenem Flügel vom Schliessblech 49 od. dgl. einen seitlichen Abstand, der etwa dem Mass der Querabstellung entspricht.

## Patentansprüche

1. Schiebe-Kipp-Tür oder -Fenster mit einem gegen den Blendrahmen (1) abgedichteten Flügel (2), welcher zur Entlastung der unteren und oberen Dichtung mit einer auf einen Laufwagen (4) wirkenden Flügel-Hebevorrichtung (6, 9, 14) versehen und mittels mindestens einer oberseitigen, in einer Führungsschiene (25) des Blendrahmens verschiebbaren Ausstellvorrichtung (22) kippbar ist, wobei am unteren Flügelende an der Schliessseite eine lösbare Verrasteinrichtung vorgesehen ist, dadurch gekennzeichnet, dass zur Entlastung der stirnseitigen Dichtung zwischen dem Flügel (2) und dem Blendrahmen (1) an diesen verschlussseitig eine durch die Flügel-Hebevorrichtung (6, 9,14) oder die Flügel-Hubbewegung betätigbare Abdrückvorrichtung (17) in Verschieberichtung (20) angebracht ist, und gleichzeitig mit der Flügel-Hubbewegung eine geringfügige Schwenkbewegung der mit der Flügel-Hebevorrichtung (6, 9, 14) gekoppelten Ausstellvorrichtung (22) zur Entlastung der oberen, seitlich zwischen Flügel (2) und Blendrahmen (1) angeordneten Dichtung erfolgt, dass die dem unteren Flügelende zugeordneten, auslösbare Verrasteinrichtung einen drehbar am Flügel gelagerten, federbelasteten Verrasthebel (44) aufweist, der bei angehobenem und gekipptem Flügel ein Schliessblech od. dgl. eines Blendrahmens od. dgl. hintergreift, wobei der Verrasthebel (44) mittels eines eine von einem Drehglied (52) hin und her bewegbare Schubstange (50) aufweisenden Betätigungsmechanismus gegen die Kraft der Belastungsfeder (45) auslösbar ist, und das Drehglied ein federbelasteter (53) doppelarmiger Hebel (52) ist, dessen von der Schubstange (50) abgewandter Hebelarm (54) mit einem laschenartigen Zwischenstück (55) verbunden ist, wobei letzteres mit einem drehbaren Betätigungsorgan (56) gekuppelt oder kuppelbar ist, und dass das freie Hakenende des Verrasthebels (44) bei geschlossenem Flügel vom Schliessblech (49) einen seitlichen Abstand aufweist, der etwa dem Mass der Flügel-Querabstellung entspricht.

2. Tür oder Fenster nach Anspruch 1, dadurch gekennzeichnet, dass das Betätigungsorgan (56) ein mittels eines Griffes, eines Schlüssels od. dgl. drehbarer Nocken ist, der mit einer Ausnehmung des Zwischenstücks (55) zusammenwirkt.

3. Tür oder Fenster nach Anspruch 2, dadurch gekennzeichnet, dass das Zwischenstück (55) aus dem Bewegungsbereich des Nockens (56) bringbar ist.

## Claims

1. Sliding and tilting door or window comprising a wing (2) which is sealed off against the frame (1) and is provided with a wing lifting device (6,9,14) acting on a carriage (4) to relieve the pressure on the lower and upper seal and which can be tilted by means of least one ventilating device (22) at the top, which is slidable in a guide rail (25) of the frame, whereby a releasable catch lock device is provided at the lower end of the wing on the closing side, characterised in that to relieve the pressure on the seal at the end face between the wing (2) and the frame (1) a draw-off device (17) adapted for withdrawal in the direction of displacement (20) is arranged on the closing side of the latter to be operated by the lifting device (6, 9, 14) or by the lifting movement of the wing and the lifting movement of the wing is accompanied by a slight pivotal movement of the ventilating device (22) which is coupled with the wing lifting device (6, 9, 14) to relieve the upper seal arranged between the wing (2) and frame (1), in that the releasable catch-lock device associated with the lower end of the wing is provided with a spring-loaded catch lever, which is rotatably mounted on the wing and which grips behind a closing plate or the like of a frame or the like when the wing is raised and tilted, whereby the catch lever (44) can be released against the force of the loading spring (45) by means of an acutating mechanism, which is provided with a pushbar (50) which can be moved reciprocally by a turning member (52) and in that the turning member is a spring-loaded (53) twoarmed lever (52), the lever arm (54) of which, which is turned away from the push bar (50) is connected to a fishplate-type intermediate member (55), which is coupled or is adapted to be coupled to a rotatable actuating device (56) and in that the free hook end of the catch lever (44) has a lateral clearance from the closing plate (49) when the wing is closed, which corresponds approximately to the extent by which the wing is transversely closed.

2. Door or window according to claim 1, characterised in that the acutating device (56) is a cam adapted to be turned by means of a handle, or the like, which can cooperate with a recess on the intermediate member (55).

3. Door or window according to claim 2, characterised in that the intermediate member (55) can be brought out of the range of movement of the cam (56).

## Revendications

1. Porte ou fenêtre coulissante-basculante, comportant un ouvrant (2) monté à joint étanche contre le châssis dormant (1) et qui est muni, pour décharger les garnitures d'étanchéité inférieure et supérieure, d'un dispositif élévateur d'ouvrant (6, 9, 14) agissant sur un chariot (4), et qu'on peut faire basculer au moyen d'au moins un dispositif de basculement (22) placé sur le côté supérieur et qu'on peut faire coulisser dans un rail de guidage (25) du châssis dormant, cependant qu'il est prévu, à l'extrémité inférieure de l'ouvrant, sur le côté de fermeture, un dispositif de verrouillage déverrouillable, caractérisée en ce que, pour décharger la garniture d'étanchéité côté frontal entre l'ouvrant (2) et le châssis dormant (1), il est prévu, sur ce châssis, côté fermeture, un dispositif de décompression (17) dans la direction du coulissement, qui peut être actionné par le dispositif élévateur (6, 9,14) ou par le mouvement d'élévation de l'ouvrant, et en ce que, simultanément avec le mouvement d'élévation de l'ouvrant, il se produit un léger mouvement de pivotement du dispositif de basculement (22) couplé au dispositif élévateur (6, 9, 14), pour décharger la garniture d'étanchéité supérieure disposée latéralement entre l'ouvrant (2) et le châssis dormant (1), en ce que le dispositif de verrouillage déverrouillable associé à l'extrémité inférieure de l'ouvrant comprend un levier de verrouillage sollicité par un ressort, monté rotatif sur l'ouvrant, et qui, lorsque l'ouvrant est soulevé et basculé, est engagé derrière une gâche ou équivalent appartenant à un châssis dormant ou équivalent, le levier de verrouillage (44) pouvant être déverrouillé à l'encontre de la force du ressort de sollicitation (45) au moyen d'un mécanisme d'actionnement qui présente une tringle de poussée (50) pouvant être déplacée en va-et-vient par un organe tournant (52), et l'organe tournant étant un levier à deux bras (52) sollicité par un ressort (53) et dont le bras de levier (54) qui est à l'opposé de la tringle de poussée (50) est relié à une pièce intermédiaire (55) présentant la forme d'une biellette, cette dernière étant accouplée ou pouvant être accouplée à un organe d'actionnement rotatif (56), et en ce que l'extrémité libre en forme de crochet du levier de verrouillage (44) présente, lorsque l'ouvrant est fermé, un espacement latéral par rapport à la gâche (49) qui correspond à peu près à la valeur de l'écart transversal de l'ouvrant.

2. Porte ou fenêtre selon la revendication 1, caractérisée en ce que l'organe d'actionnement (56) est une came que l'on peut faire tourner au moyen d'une poignée, d'une clé ou équivalent, et qui coopère avec un évidement de la pièce intermédiaire (55).

3. Porte ou fenêtre selon la revendication 2, caractérisée en ce que la pièce intermédiaire (55) peut être extraite de la zone du mouvement de la came (56).
